# FASCICULE DE BREVET EUROPEEN

(11) **EP 0 315 543 B1**
(45) Date de publication et mention de la délivrance du brevet: **06.02.1991**
(21) Numéro de dépôt: 88402774.9
(22) Date de dépôt: 04.11.1988
(51) Int. Cl.: B21J 7/20, B21J 7/04

(54) **Presse à choc à échappement à genouillère**
Schlagpresse mit Kniehebelhemmung
Impact press with toggle lever escapement

(30) Priorité: 06.11.1987 FR 8715751
(43) Date de publication de la demande: 10.05.1989
(73) Titulaire: Neyret, Guy, F-69340 Francheville (FR)
(72) Inventeur: Neyret, Guy, F-69340 Francheville (FR)
(74) Mandataire: Dawidowicz, Armand

(56) Documents cités:
- DE-C- 195 625
- FR-A- 1 099 458
- FR-A- 2 343 531
- GB-A- 920 195
- US-A- 2 594 522

## Description

L'invention concerne une presse à choc du type comprenant un porte-outil monté coulissant dans un coulisseau entraîné et soumis à l'action d'un marteau chargé élastiquement et coulissant dans ledit coulisseau, un dispositif d'échappement désolidarisant la charge élastique d'avec le coulisseau en une position déterminée de la course (voir par exemple GB-A-920195).

La charge élastique ainsi libérée entraîne violemment le marteau qui vient frapper le porte-outil dont l'outil est en appui sur la pièce après la première course ou course d'approche.

Dans les presses à choc connues, les systèmes d'échappement utilisent en général un échappement radial de billes ou de segments circulaires qui viennent en regard de trous ou de gorges à une position d'avance du coulisseau. Ces billes ou segments supportent la pleine charge de la charge élastique, constituée en général par un ressort, de sorte que le mécanisme est soumis à une usure importante.

La présente invention vise à fournir un nouveau système d'échappement pour une presse à choc qui n'entraîne pratiquement aucune usure du mécanisme tout en étant de construction simple et économique et de fonctionnement sûr.

A cet effet, la presse à choc selon l'invention est caractérisée par le fait que ledit dispositif d'échappement comprend deux bielles articulées l'une sur l'autre à une extrémité et dont l'autre extrémité est articulée respectivement sur le marteau et sur le porte-outil, un ressort de rappel tendant à ramener les bielles en une position d'alignement dans laquelle les axes d'articulation sont alignés selon une droite parallèle au déplacement du mécanisme, une des bielles comportant une rampe avec laquelle coopère un axe solidaire du coulisseau.

Cette coopération de l'axe avec une came d'une des bielles provoque un pliage de la genouillère constituée par les deux bielles, laquelle se réaligne, au recul du coulisseau, sous l'action du ressort de rappel.

L'invention sera bien comprise à la lecture de la description suivante faite en se référant au dessin annexé dans lequel:
la figure 1 est une vue schématique en coupe axial d'une presse à choc selon un exemple de réalisation de l'invention, en position haute;
la figure 2 est analogue à la figure 1, pour une position intermédiaire de la presse, et
la figure 3 est analogue aux figures 1 et 2, pour la position base de la presse.
La presse comprend un coulisseau 1 entraîné en translation par rapport à un bâti 2 par tout moyen convenable tel que levier avec pignon- crémaillère ou bielle pour un entraînement manuel, came pour un entraînement mécanique, ou vérin pour en entraînement pneumatique.

A l'intérieur du coulisseau 1 est logé un marteau coulissant 3 soumis à l'action d'un ressort de compression 4. Le ressort 4 est en butée contre un écrou 5 vissé sur le coulisseau 1 pour régler initialement la pression du ressort 4. Dans le coulisseau 1 est également logé un porte-outil coulissant 6.

Conformément à l'invention, le marteau 3 et le porte-outil 6 sont reliés l'un à l'autre par un système à genouillère 7. Ce système est constitué de deux bielles 8, 9 articulées l'une sur l'autre à une extrémité autour d'un axe 10. L'autre extrémité de la bielle 8 est articulée sur un axe 11 solidaire du marteau 3 tandis que l'autre extrémité de la bielle 9 est articulée sur un axe 12 solidaire du porte-outil 6. La disposition est telle que, quand la genouillère 7 est dépliée (figures 1 et 2), les axes 10, 11, 12 sont alignés sur une droite parallèle au mouvement du coulisseau 1.

La bielle 8 comporte une découpure latérale 13 terminée par une rampe 14, un axe 15 solidaire du coulisseau 1 coulissant dans la découpure 13 lorsque la genouillère 7 est dépliée. Un ressort de rappel 16 agissant sur l'axe 10 tend à déplier la genouillère 7.

Au repos (figure 1 les bielles 8, sont alignées et la genouillère 7 est rigide. Après la course d'approche, le poinçon porté par le porte-outil 6 prend appui sur la pièce et l'ensemble constitué par le poinçon, le porte-outil 6, les biellettes 8 et 9 et le marteau devient fixe, le coulisseau 1 continuant son avance en comprimant le ressort 4.

A une position de l'avance du coulisseau 1 (figure 2), l'axe 15, qui a auparavant coulissé dans la découpure 13, vient en contact avec la rampe 14. En continuant son avance, le coulisseau 1 entraine l'axe 15 qui attaque la rampe 14 et écarte ainsi la bielle 8 vers la droite (sur le dessin). L'axe 10 n'est plus aligné avec les axes 11 et 12, de sorte que la genouillère 7 n'est plus rigide et se replie. Ce repliage permet au marteau 3 de venir frapper le porte-outil 6 sous l'action du ressort 4 (figure 3).

Au recul du coulisseau 1, le ressort de rappel 16 réaligne la genouillère 7. Pour aider ce réaligne- ment, on peut prévoir une butée 17 solidaire du bâti 2 qui vient arrêter le porte-outil 6.

## Revendications

1. Presse à choc du type comprenant un porte-outil (6) monté coulissant dans un coulisseau (1) entraîné et soumis à l'action d'un marteau (3) chargé élastiquement et coulissant dans ledit coulisseau, un dispositif d'échappement (7) désolidarisant la charge élastique d'avec le coulisseau (1) en une position déterminée de la course, caractérisée par le fait que ledit dispositif d'échappement (7) comprend deux bielles (8,9) articulées l'une sur l'autre à une extrémité (10) et dont l'autre extrémité (11, 12) est articulée respectivement sur le marteau (3) et sur le porte-outil (6), un ressort de rappel (16) tendant à ramener les bielles (8, 9) en une position d'alignement dans laquelle les axes d'articulation (10, 11, 12) sont alignés selon une droite parallèle au déplacement du mécanisme (1, 3, 6), une des bielles (8, 9) comportant une rampe (14) avec laquelle coopère un axe (15) solidaire du coulisseau (1).

2. Presse à choc selon la revendication 1, caractérisée par le fait qu'une butée (17) solidaire du bâti (2) limite la remontée du porte-outil (6).

## Patentansprüche

1. Schlagpresse von der Art, die einen Werkzeughalter (6) aufweist, der verschiebbar in einem Stößel (1) angebracht ist, der angetrieben wird und der Einwirkung eines Hammers (3) ausgesetzt ist, welcher unter elastischer Spannung steht und in dem genannten Stößel gleitet, wobei eine Hemmvorrichtung (7) die elastische Belastung vom Stößel (1) in einer bestimmten Position des Hubes löst, dadurch gekennzeichnet, daß die genannte Hemmvorrichtung (7) zwei Zugstangen (8, 9) enthält, die an einem Ende (10) miteinander gelenkig verbunden sind und deren anderes Ende (11, 12) gelenkig mit dem Hammer (3) bzw. mit dem Werkzeughalter (6) verbunden ist, während eine Rückholfeder (16) dazu neigt, die Zugstangen (8, 9) in eine Ausrichtstellung zurückzuholen, in der die Drehachsen (10, 11, 12) entlang einer Geraden parallel zur Verschiebung des Mechanismus (1, 3, 6) ausgerichtet sind, wobei eine der Zugstangen (8, 9) eine Rampe (14) aufweist, mit der eine fest mit dem Stößel (1) verbundene Achse (15) zusammenwirkt.

2. Schlagpresse nach Anspruch 1, dadurch gekennzeichnet, daß ein fest mit dem Rahmen (2) verbundener Anschlag (17) die neuerliche Aufwärtsbewegung des Werkzeughalters (6) begrenzt.

## Claims

1. An impact press of the type including a tool holder (6) slidably mounted in a slide (1) entrained and subjected to the action of a hammer (3) resiliently charged and sliding in said slide, an escapement device (7) disengaging the resilient charge from the slide (1) in a determined position of the stroke, characterized by the fact that said escapement device (7) includes two connecting rods (8, 9) articulated to each other at one end (10) and the other end (11, 12) of which is articulated respectively to the hammer (3) and to the tool holder (6), a return spring (16) tending to urge the connecting rods (8, 9) back to an aligned position in which the articulation axles (10,11,12) are in alignment along a straight line parallel to the path of movement of the mechanism (1, 3, 6), one of the connecting rods (8, 9) including a ramp (14) with which cooperates a pin (15) rigidly connected to the slide (1).

2. An impact press according to Claim 1, characterized by the fact that an abutment (17) rigidly connected to the frame (2) limits the return backward motion of the tool holder (6).
